# EUROPÄISCHE PATENTSCHRIFT

(11) **EP 1 604 164 B1**
(45) Veröffentlichungstag und Bekanntmachung des Hinweises auf die Patenterteilung: **04.10.2006**
(21) Anmeldenummer: 00993070.2
(22) Anmeldetag: 07.11.2000
(51) Int. Cl.: F28G 1/16, F28G 15/02

(54) **MOBILE REINIGUNGSVORRICHTUNG FÜR WÄRMETAUSCHER**
MOBILE CLEANING DEVICE FOR A HEAT EXCHANGER
DISPOSITIF DE NETTOYAGE MOBILE DESTINE A DES ECHANGEURS THERMIQUES

(43) Veröffentlichungstag der Anmeldung: 14.12.2005
(73) Patentinhaber: J & W Reinigungssysteme Für Trockenkühlanlagen GmbH, 44866 Bochum (DE)
(72) Erfinder: JARESCH, Dirck, 44866 Bochum (DE)
(74) Vertreter: Kaewert, Klaus
(86) Internationale Anmeldenummer: PCT/EP2000/010984
(87) Internationale Veröffentlichungsnummer: WO 2002/039047

(56) Entgegenhaltungen:
- WO-A-92/04589
- DE-A- 19 800 018
- FR-A- 2 389 090
- US-A- 3 843 409

## Beschreibung

Die Erfindung betrifft eine transportable Reinigungsvorrichtung für Wärmetauscher, insbesondere Luftkondensationsanlagen.

Luftkondensationsanlagen (Lukos) werden als ein geschlossenes System zur Kondensierung des Abdampfes bzw. des Überschußdampfes von Turbinenanlagen verwendet. Die Gesamtkühlfläche ist für die produzierte Dampfmenge ausgelegt. Dabei wird von einem bestimmten Wärmeübergang von der Kühlfläche in die Umgebungsluft ausgegangen. Der Wärmeübergang bleibt jedoch nicht konstant. An den Kühlflächen kommt es außen zur Verschmutzung. Die Verschmutzung wird unter anderem durch Blütenpollen, Laub, Industrieabgase, Flugstäube verursacht und führt zu Belägen an den Kühlflächen. Dadurch verschlechtert sich der Wärmeübergang.

Anfänglich auftretende Verunreinigungen können durch evtl. vorhandene Drehzahlreserven der Lüfter ausgeglichen werden. Das hat bereits den Nachteil höheren Energieaufwandes zum Betrieb der Anlage.
Eine weitere Verschmutzung kann nicht mehr kompensiert werden. Sie führt zu einer Reduzierung des Wärmeüberganges und somit zu einer verminderten Kühlleistung für die Dampfkonsation.

Infolge der nachlassenden Kühlwirkung steigt der Dampfdruck in der Abdampfleitung. Die Turbine verliert an Leistung. Die Energieerzeugung des Generators verringert sich. Üblicherweise reagieren die Anlagen darauf. Sind z.B. Turbinen für einen Abdampfdruck von 0,2bar absolut ausgelegt, werden sie bei einem Anstieg des Dampfdruckes auf 0,8 bar durch Überwachungseinrichtungen abgeschaltet.

Bei Wasserkühlern und Produktkühlem, wie sie vorzugsweise in der chemischen Industrie vorkommen, finden sich die gleichen Probleme. Auch hier kann ein Nachlassen des Wärmeüberganges anfänglich durch vorhandene Luftmengenreserven ausgegleichen werden.

Danach kommt es jedoch zu einem stetigen Temperaturanstieg im Wasserkreislauf oder Produktstrom. Das führt in absehbarer Zeit zu einer Betriebsstörung.

Obige Zusammenhänge sind den Betriebsleuten hinlänglich bekannt.
Es liegt auf der Hand, daß der Verschmutzung der Kühlflächen durch Reinigung entgegengewirkt wird.

Vorzugsweise wird die Reinigung manuell ausgeführt. Die Reinigungsarbeiten werden zumeist den Reinigungskolonnen übertragen, denen auch sonstige Reinigungsarbeiten unterliegen. Es besteht die Neigung, diese Arbeiten als Gesamtpaket zu vergeben. Bei allen Reinigungsunternehmen stehen jedoch nur Hand-Dampfstrahlgeräte bzw. Hochdruckwasserstrahlgeräte zur Verfügung. Der Erfolg der Arbeiten mit einem Handgerät ist gering. Es wird nur der lose sitzende Schmutz abgespült. Hinzu kommt, daß die Kühlflächen mehrlagig angeordnet sind bzw. aus Rippenkühlern mit sehr hohen Rippen bestehen. Bei mehrlagigen Kühlrohren verursacht eine unsachgemäße Vorgehensweise bzw. der Einsatz von ungeeignetem Gerät nur ein Lösen von Schmutz an der oberen Lage und ein Anlagern an unteren Reihen/Lagen. Bei Kühlflächen mit hohen Rippen besteht die gleiche Gefahr. Auf dem Wege kann der Kühlluft sogar der Durchtritt durch den Kühler versperrt werden.

Außerdem hat sich an Kühlem mit Aluminiumkühlrippen gezeigt, daß mit den Hochdruckgeräten ganz leicht eine Beschädigung an den Rippen verursacht werden kann. Der übermäßige Druck verbiegt die Rippen bei unsachgemäßer Beaufschlagung. Den Betriebsleuten wird das nicht sofort deutlich, weil die Kühlflächen üblicherweise nicht regelmäßig befahren, d.h. beobachtet werden. So ist nicht zu kontrollieren, wann und wer welchen Schaden angerichtet hat und haben sich Situationen ergeben, in denen die Kühler durch Reinigung unbrauchbar wurden.

Ein älterer Vorschlag sieht stationäre Reinigungseinrichtungen vor, mit denen eine zuverlässige Reinigung der Kühlflächen erreicht wird. Bei derartigen Reinigungsvorrichtungen können die Reinigungsdüsen, ihre Stellung und der Reinigungsdruck den Kühlflächen angepaßt werden. Dadurch wird eine tatsächliche Reinigung ohne die Gefahr einer Beschädigung möglich.

Ein anderer älterer Vorschlag sieht vor, daß eine Reinigungsvorrichtung für mehrere Kühlflächen (Kühlregister) einer Anlage verwendet wird. Das wird mit Hilfe einer Fahranlage erreicht. Die Fahranlage ähnelt einer Kranbahn, mit der die Vorrichtung von einer Kühlfläche zur anderen umgesetzt wird.
Die stationären Reinigungsvorrichtungen und auch die umsetzbare Reinigungsvorrichtung haben allerdings gemeinsam, daß zunächst ein erheblicher Investitionsaufwand getätigt werden muß. Das steht naturgemäß dem Einsatz solcher Geräte entgegen.

Nach einem anderen älteren Vorschlag der DE 19800018 A wird obigen Problemen dadurch begegnet, daß
a) eine tragbare Reinigungsvorrichtung mit einem sich vertikal über die Höhe des Kühlregisters erstreckenden Fahrwagen geschaffen wird, der horizontal verfahrbar ist und eine darauf vertikal verfahrbaren Düsenstock trägt.
b) der mehrere Kühlrohre oder auch mehrere Kühlregister übergreift und
c) die Reinigungsvorrichtung eine Tragkonstruktion mit einem in Fahrrichtung des Fahrwagens verlaufenden Kantprofil besitzt und der Fahrwagen auf dem Kantprofil verfahrbar angeordnet ist und/oder die Tragkonstruktion durch Steckverbindungen längenänderbar ist

Dabei können auch zwei oder mehr Kantprofile nebeneinander angeordnet sein. Die Verwendung eines einzigen Kantprofiles beinhaltet jedoch einen besonderen Schritt zu einer optimal leichten und zugleich funktionssicheren Vorrichtung. Der Gewichtsvorteil eines einzigen Kantprofiles ist nicht ohne weiteres erkennbar, weil mehrere nebeneinander angeordnete Kantprofile bei gleichem Materialaufwand rechnerisch einen größeren Biegewiderstand als ein einziges Kantprofil besitzen. Gleichwohl kommt es nicht allein auf das größere Widerstandsmoment an. Es kommt auch darauf an, daß die Führungsrollen keine Deformierung der Rollflächen verursachen. Das führt zu einer Mindestdicke der Rollflächen und Kantprofile. Zwei mindestdicke Kantprofile können einen größeren Materialaufwand als ein einziges tragfähiges Kantprofil zur Folge haben.

Vorzugsweise ist das Kantprofil als Hohlprofil ausgebildet und durch Steckverbindungen längenänderbar. Die Längenänderbarkeit erleichtert die Arbeit mit einer einzigen Vorrichtung an verschiedenen Lukos oder dergleichen. Unabhängig vom Kantprofil kommen der Längenänderbarkeit und der Steckverbindung deshalb auch eine besondere Bedeutung zu.
Das Kantprofil und die Steckverbindung sind für eine Längenänderung günstig. Nach dem älteren Vorschlag kann das Kantprofil aus mehreren Teilen zusammengesetzt werden. Die Vorrichtung kann aber auch einen Kopf und einen Fuß und zwischen Kopf und Fuß ein zur Längenänderung auswechselbares Kantprofil besitzen.

Die Steckverbindung wird mit Hilfe von separaten Dornen/Zapfen herbeigeführt, die in zwei miteinander zu verbindende Rohrenden greifen. Es können aber auch Dorne/Zapfen an den Rohrenden angebracht werden, so daß das eine Rohr mit einem Dorn/Zapfen in das andere Rohr greift.
Zur weiteren Gewichtsersparnis können die Dorne/Zapfen hohl bzw. ihrerseits als Rohre ausgeführt sein.
Die Steckverbindung kann selbstklemmend ausgelegt sein und/oder eine mechanische Sicherung ausgelegt sein.
Wahlweise befinden sich nach dem älteren Vorschlag an Kopf und Fuß der Vorrichtung Arme für unterschiedliche Zwecke, z.B. zur Abstützung und/oder Führung und/oder Halterung der Vorrichtung und/oder zur Halterung von Führungsrollen/Rädern/Scheiben und/oder zur Halterung von Antrieben und/oder Pumpen vorgesehen sein.
Die Halterungen für Rollen/Räder/Scheiben können verstellbar oder fest angeordnet werden.

Wahlweise können die Arme und/oder Kopf und/oder Fuß aus Teilen lösbar zusammengesetzt sein, so daß ein Auswechseln in Anpassung an bestimmte Bedürfnisse möglich ist. Günstig kann dabei eine Steckverbindung wie bei dem Kantprofil sein. Dem ist förderlich, wenn sich Arme, Kopf und Fuß aus gleichen Profilen zusammensetzen.

Vorzugsweise gehören zu dem Antrieb ein Kraftübertragungsmittel wie Band, Kette, Seil oder Riemen, insbesondere ein Zahnriemen, und ein Getriebemotor mit einem Antriebsritzel. Mit den Rollen/Rädern/Scheiben wird das Kraftübertragungsmittel vorzugsweise über Kopf und Fuß hinweg geführt und die notwendige Spannung erzeugt. Zur Spannungserzeugung ist die zugehörige Rolle/Rad/Scheibe quer zur Längsrichtung des Kraftübertragungsmittels verstellbar.

Das Kraftübertragungsmittel greift an den Fahrwagen und wird mittels des Getriebemotors bewegt. Dabei kann das Kraftübertragungsmittel um das Antriebsritzel herumgeführt oder mittels einer weiteren Rolle/Rades/Scheibe gegen das Antriebsritzel gedrückt werden.

Zur Gewichtsreduzierung tragen die Verwendung von Aluminium für die Profile und eine beschränkte Breite der Düsen bzw. des Düsenstockes im Fahrwagen bei. Die Beschränkung wird mit der Anzahl der an einem Rohr im Düsenstock angeordneten Düsen gegeben.

Die Düsen bzw. der Düsenstock kann trotz beschränkter Breite durch Verfahren auf der gesamten Breite/Länge des Fahrwagens alle darunter liegenden Kühlrohre reinigen. Die starke Gewichtsreduzierung schont auch die Kühlregister. Das ist vor allem für Kühlregister mit empfindlichen Kühlrippen wichtig. Zu den empfindlichen Kühlrohren/Rippen gehören z.B. diejenigen mit rechteckigem Querschnitt, zwischen denen die Kühlrippen als meanderndes Metallband hin- und hergeführt sind.

Hinzu kommt, daß das geringe Gewicht keine Gefahr einer übermäßigen Belastung der Kühlregister mit sich bringt.

Durch Übergreifen mehrerer Kühlregister und Verfahren der Reinigungsdüsen in dem Fahrwagen von einem Kühlregister zum anderen wird eine optimale Arbeitsgestaltung und Arbeits- und Betriebszeitnutzung erreicht.

Die Wasserversorgung der Reinigungsvorrichtung kann über eine mitgeführte Schlauchleitung erfolgen. Wahlweise wird das Wasser über eine zwischengeschaltete Pumpe auf den gewünschten Druck gebracht. Die Pumpe kann an der Vorrichtung befestigt oder separat vor der Vorrichtung aufgestellt werden.

Bei besonders breiten Kühlanlagen mit einer Vielzahl von nebeneinander angeordneten Registern ist es von Vorteil, im oberen Bereich der Kühlregister und/oder an deren Halterung und/oder an dem Gebäude Laufschienen anzubringen, in bzw. auf denen die Vorrichtung verfahrbar ist, so daß die Reinigungsvorrichtung zum Umsetzen auf ein benachbartes Kühlregister nicht mehr gelöst werden muß, sondern verfahren werden kann.

Der Erfindung liegt die Aufgabe zugrunde, die vorstehend beschriebene tragbare Reinigungsvorrichtung noch zu verbessern. Das wird mit den Merkmalen der geltenden Ansprüche erreicht.

Ein wesentliches Merkmal der Erfindung bilden portalförmige Bügel, unter denen der Düsenstockwagen verfahrbar ist.
In bevorzugter Ausführung ist an den Bügeln der Reinigungsvorrichtung eine Leiter befestigt. Dies kann dadurch dargestellt werden, daß die Bügel zumindest teilweise aus einem Leiterprofil bestehen.
Wahlweise ist auch eine Höhenverstellung an der Leiter vorgesehen.
Günstig ist, wenn die Leiter klappbare Stufen bzw. Sprossen und/oder ein klappbares Geländer besitzt.

In der Zeichnung ist zunächst der ältere Vorschlag dargestellt.
Fig. 1 zeigt eine horizontale Darstellung einer Reinigungsvorrichtung für geneigte Kühlflächen mit Kühlregister 1.
Zu der Reinigungsvorrichtung gehört ein Gestänge mit einem auswechselbaren Vierkantrohr 2. Das Rohr 2 hat eine Kantenlänge von 50 mm bei 2,5mm Wandstärke. An dem in der Zeichnung linken Ende ist das Rohr 2 mit einem Fuß 5 und an dem in der Zeichnung rechten Ende mit einem Kopf 6 verbunden. Der Kopf 6 und der Fuß 5 bilden Verlängerungen 3 und 4 des Rohres 2 und besitzen Arme 10 und 11 bzw. 7 und 8. Mit den Armen 7 und 1 O findet eine Abstützung statt. Dementsprechend ist an dem Arm 1 O des Fußes 3 eine Stützrolle 12 vorgesehen, während an dem Arm 7 ein Bügel 13 mit einer Rolle in einem Profilrohr 14 geführt ist und neben den senkrecht zur Längsachse des Rohres 2 wirkenden Stützkräften auch die Vertikalkräft aufnimmt. Das Profilrohr 14 ist mit Konsolen 15 an dem Kühler gehalten.

An dem Arm 8 befindet sich eine verstellbar angeordnete Führungsrolle 9. Die Verstelleinrichtung wird durch eine rohrförmige Hülse mit einer Stellschraube 18 gebildet.
An dem Arm 11 ist ein Getriebemotor 17 mit einem Zahnriemenantrieb bzw. Ritzel 24 verstellbar gehalten. Die Verstellung wird in gleicher Weise wie für die Rolle 9 bewirkt. Die zugehörige Hülse ist mit 16 bezeichnet.

Ferner trägt der Fuß 5 am Ende der Rohrverlängerung 3 eine Halterung für zwei Rollen 22 und 23. Desgleichen finden sich an der Rohrverlängerung 4 des Kopfes 6 eine Halterung und zwei Rollen 19 und 20.

Die Rollen 9,19,20,22 und 23 dienen der Führung für einen Antriebsriemen 21. Der Riemen 21 ist als Zahnriemen ausgebildet und an einem Fahrwagen 25 befestigt, der mit Rollen 26 auf dem Rohr 2 verfahrbar angeordnet ist. Die Rollen 26 laufen auf den ebenen Flächen des Vierkantrohres. Dadurch, daß auf allen Flächen Rollen 26 laufen, ist der Fahrwagen auf dem Rohr 2 gesichert.
Der Fahrwagen 25 trägt einen Düsenstock mit zwei quer zur Längsrichtung der Kühlrohre angeordneten Wasserzuführungsrohren 27 und 28, die durch eine weiteres Rohr 29 miteinander verbunden sind. An den Wasserzuführungsrohren 27 und 28 sind Düsen 30 angeordnet, aus den die Kühlrohre mit Wasser beaufschlagt werden.

Die Wasserzuführung erfolgt über eine nicht dargestellte, mitgeführte Schlauchleitung und eine zwischengeschaltete und separat aufgestellte Pumpe.

Die Vorrichtung nach Fig.2 dient gleichfalls der Reinigung geneigter Kühlflächen und unterscheidet sich von der nach Fig. 1 durch ein an dem Kühler angebrachtes Doppel-T-Profil 35, auf dem der Kopf mit Rollen 36 läuft. Die Rollen 36 sind am Arm 7 gehalten. Diese Konstruktion ist besonders zur Aufnahme hoher Vertikalkräfte geeignet.

Die Vorrichtung nach Fig.3 unterscheidet sich von der nach Fig. 1 durch die Anwendung auf Flachkühler. D.h. die Darstellung stimmt hier mit der tatsächlichen Anordnung überein. Nach Fig. 3 besitzt der Arm 7 wie der Arm 10 nach Fig. 1 nur eine einfache Stützrolle 37.

In allen Ausführungsformen sind in der Darstellung jeweils zwei Rollen 12 bzw. 36 bzw. 37 senkrecht zur Zeichnungsebene hintereinander angeordnet, um der Vorrichtung die notwendige Stabilität gegen Kippen zu geben.
Ferner ist in allen Vorrichtungen das Rohr 2 zur Anpassung an den jeweiligen Kühler auswechselbar. Dazu sind zwischen dem Rohr 2 und Kopf 6 und Fuß 5 Steckverbindungen vorgesehen. Die Anschlußstellen am Kopf 6 und Fuß 5 werden durch rohrförmige Zapfen gebildet, die in das Rohr 2 greifen. Entsprechend dem Innenmaß des Rohres 2 von 45 mm Kantenlänge wird ein Zapfen mit geringfügig kleinerem Außenmaß verwendet.
Die Rohrverlängerungen 3 und 4 sind in gleicher Weise lösbar mit Kopf 6 und Fuß 5 verbunden wie das Rohr 2.

Durch Längenänderung der Arme 7 und 10 kann der Abstand der Düsen zu dem Kühlregister optimiert werden. Für die Längenänderung sind die Arme 7 und 10 in nicht dargestellter Form teleskopierbar und in der jeweiligen Stellung arretierbar. Die Teleskopierbarkeit wird durch ineinander verschiebbare Rohre bewirkt, die Arretierung durch Stellschrauben.

Zur Reinigung werden die Düsen mit Wasser beaufschlagt und wird durch Betätigung des Getriebemotors der Fahrwagen über dem Kühlregister hin- und her verfahren, bis der gewünschte Reinigungsgrad erreicht ist. Danach wird die Reinigungsvorrichtung senkrecht zur Bildebene über ein noch verschmutztes Kühlregister verfahren und erneut die Reinigung in Gang gesetzt.

Die hin- und hergehende Bewegung des Fahrwagens mit den Düsen wird durch Endschalter gesteuert.

Bei den vorstehend beschriebenen Reinigungsvorrichtungen, können die Düsen bzw. der Düsenstock nicht über den Kopf bzw. Fuß der Reinigungsvorrichtung hinaus bewegt werden. Das ist bei einigen Kühlregistern von Nachteil, weil die Anlage nicht so weit verlängert werden kann, daß das gesamte Kühlregister im Zugriff der Düsen liegt. Die Gründe sind unterschiedlich. Nach der Erfindung wird auch in solchen Fällen eine Reinigung möglich, weil die Düsen über den Kopf der Vorrichtung hinausbewegt werden können. Dazu gehört einerseits eine ausreichende Bewegungsfreiheit für die Düsen bzw. den Düsenstock. Das wird erreicht durch portalförmige Bügel.
Ferner ist der Düsenstock so groß angelegt, daß er in der obersten Stellung in gewünschtem Maß gegenüber dem Kopf der Vorrichtung vorragt.
Die Fig. 4 zeigt eine solche erfindungsgemäße Vorrichtung.
Die Vorrichtung besitzt die gleichen Elemente wie die Vorrichtungen nach den Fig. 1 bis 3. Die Düsen sind zu mehreren in einem Düsenstock 50 angeordnet. Die Düsen sind in unterschiedlichen Reihen angeordnet, wobei die Düsen der einen Reihe eine andere Richtung als die Düsen der anderen Reihe besitzen. Die unterschiedlich gerichteten Düsen sind in Fig. 5 und 6 dargestellt. Ziel der unterschiedlichen Düsenrichtung ist ein unterschiedliches Anspritzen der Kühlrohr 51.
Die Kühlrohre 51 sind zu Registern zusammengefaßt. Die Kühlregister sind zwischen Trägem 52 der Kühlkonstruktion gehalten.
Die Fig. 5 und 6 zeigen einen Querschnitt, die Fig. 4 eine Seitenansicht. In der Seitenansicht ist die Neigung des Kühlregisters dargestellt. Dabei ergeben sich am oberen Ende des Kühlregisters sehr beengte Verhältnisse, im Ausführungsbeispiel wegen einer Windwandabstützung. Infolgedessen kann das Vierkantprofil 2 nicht so weit verlängert werden, daß die Reinigungsvorrichtung mit ihrem Kopf das obere Ende des Kühlregisters erreicht. Nach Fig. 4 kann das dadurch ausgeglichen werden, daß der Düsenstock 50 in der oberen Stellung entsprechend weit über den Kopf der Reinigungsvorrichtung hinausragt.
Das ist im Ausführungsbeispiel aufgrund der portalförmigen Bügel 53 möglich, mit denen die Reinigungsvorrichtung gehalten wird.
Die portalförmigen Bügel 53 bilden zusammen mit dem Kantprofil 2 einen Tragwagen, der seitlich auf den Kühlregistern verfahrbar ist. Der Tragwagen trägt alle zur Reinigungsvorrichtung gehörenden Komponenten, wie sie bereits Gegenstand des älteren Vorschlages sind. Dazu gehören im Ausführungsbespiel ein Zahnriementrieb (statt Riementrieb kann auch Kettenzug oder eine andere Zugeinrichtung mit Band oder Seil vorgesehen sein), der Antrieb und der Düsenstockwagen.
Zum Verfahren sind unten an den Bügel 53 Fahrrollen vorgesehen. Die Fahrrollen besitzen eine Arretierung in Form einer Klemme. Die Einzelheiten sind in Fig. 7 dargestellt.

Fig. 7 zeigt zugleich die Aufhängung des Kantprofiles 2 in den Bügeln 53. Als Aufhängung dient eine Verstrebung 54. Das Kantprofil 2 ist so angeordnet, daß eine Diagonale des Querschnittes vertikal verläuft.
Auf den geneigten Flächen des Kantprofiles 2 laufen Rollen 55. Die Rollen 55 sind an Blechstreifen 56 montiert. Die Blechstreifen 56 sind am oberen Ende so gekantet, daß die Befestigungsflächen für die Rollen 55 unter 90 Grad zueinander stehen. Den gleichen Winkel schließen die Seitenflächen des Kantprofiles 2 jeweils zwischen sich ein.

An den unteren Enden der Blechstreifen 56 sind Bolzen 57 vorgesehen. Die Bolzen 57 bilden zugleich Abstandshalter für die Blechstreifen und auch Befestiger für den Düsenstock 50.

Nach Fig. 8 ist zur Befestigung des Düsenstockes 50 an der durch die Bolzen 57 gebildeten Konstruktion eine Verschraubung vorgesehen. Die Verschraubung erlaubt eine schnelle Montage und Demontage. Hilfreich ist dabei, daß die zugehörigen Schrauben am Kopf einen Hebel besitzen, mit sich eine Schraubendrehung ohne Werkzeug von Hand bewirken läßt. Der Hebel ist in Fig. 8 mit 58 bezeichnet.

Die Fig. 8 zeigt im weiteren den Riementrieb mit dem Zahnriemen 59 und verschiedene Riemenrollen 60 und 61. Ferner ist dargestellt, wie die Enden des Zahnriemens an dem Düsenstockwagen (bestehend aus Düsenstock, Rollen, Halterungen, Blechstreifen, Bolzen usw.) bei 62 und 63 angeschlagen sind.

Fig. 8 zeigt auch eine Bremse mit einem federbelasteten Bremshebel 64. Der Bremshebel wird von der Spannkraft des Zahnriemens 59 außer Eingriff gehalten. Bei nachlassen der Spannkraft wird der Bremshebel gegen das Kantprofil 2 gedrückt. Zugleich bewirkt die entstehende Reigung ein Drehmoment an dem Bremshebel 64. Der Bremshebel 64 wird noch stärken in Funktion gebracht.

Der Bremshebel ist für die Wartungs- und Reparaturarbeiten an der Vorrichtung von Vorteil. Bei einem Auswechseln des Riemens sichert der Bremshebel 64 den Düsenstockwagen selbsttätig in der jeweiligen Stellung. Sonst besteht die Gefahr eines ungewollten unds schnellen Herunterfahrens des Wagens. Die Folge wird leicht ein Sachschaden sein.

In Fig. 8 sichert eine U-förmige Fahrschiene 65 die Reinigungsvorrichtung gegen ein unbeabsichtigtes Abheben vom Kühlregister. Die Fahrschiene wird nachträglich an den Kühlregistern angebracht.
Als seitlichen Verfahren der Reinigungsvorrichtung ist auch ein seitliches Gleiten der Reinigungsvorrichtung anzusehen. Dabei sind keine Rollen sondern Gleitkufen vorgesehen.

In Fig. 9 ist der Fuß der Reinigungsvorrichtung in einer Draufsicht dargestellt.
Mit 66 sind weitere Rollen des Riementriebes bezeichnet, mit unterschiedlichen Funktionen, z.B. Umlenkfunktion und Spannfunktion und Antriebsfunktion. Die Antriebsrolle ist über eine Kupplung 67 mit einem Getriebemotor 68 verbunden.
Mit 69 ist die Wasserzuführung zum Düsenstock 50 bezeichnet.

Fig. 10 zeigt die Teile der Fig. 9 in einer Seitenansicht.
Der Motor 68 und die verschiedenen Rollen 66 sind mit einer Haube 70 abgedeckt. Die Haube 70 ist schwenkbar gelagert und kann von Hand an einem Bügel 71 bewegt werden. Der Bügel 71 kann zugleich genutzt werden, um die Reinigungsvorrichtung von Hand seitlich zu versetzen. Dabei stellt sich wiederum das Problem des Gleichlaufes am oberen und unteren Ende. Wahlweise wird der Gleichlauf bei mechanischem Antrieb über eine geeignete Steuerung oder über eine Mechanik sichergestellt. Für die mechanische Gleichlaufsteuerung eignet sich auch ein Seilsystem mit einer Handkurbel. Dabei wird gesichert, daß das Seil zugleich die Fahrrollen am obern und unteren Ende bewegt. Das geschieht durch geeignete Umschlingung der Rollen.

Fig. 11 zeigt eine Sicherung gegen Abheben der Vorrichtung mittels einer Rolle 75, die eine Fahrschiene hintergreift. Die Rolle 75 ist mittels einer Spindel 76 gehalten und so vorfahrbar und zurückfahrbar, daß die Rolle 75 in die Sicherungsstellung kommt oder aus der Stellung wieder herausbewegt wird. Die Spindel 76 ist mit einem Hebel oder Griffteller oder Rad verstellbar und in der jeweiligen Stellung arretierbar.

In einem nicht dargestellten Ausführungsbeispiel sind die Beine der Bügel 53 verlängerbar bzw. einkürzbar. Das geschieht wahlweise mit montierbaren oder demontierbaren Stücken oder durch Teleskopieren der Beine.

## Patentansprüche

1. Mobile Reinigungsvorrichtung für Kühlflächen, insbesondere Lukos, Wasserkühler und chemische Anlagen, umfassend einen
a) über den Kühlregistern in Längsrichtung der Kühlrohre (51) verfahrbar anordbaren Düsenstockwagen, der einen Düsenstock mit mehreren Reinigungsdüsen trägt,
b) einen den Düsenstock (50) tragenden Tragwagen, der so bemessen ist, daß er mehrere Kühlrohr oder auch mehrere Kühlregister übergreifen kann, wobei
c) der Tragwagen seitlich auf den Kühlregistern verfahrbar ist und durch einen Bügel (53) und ein als Tragkonstruktion dienendes Kantprofil (2) gebildet ist, wobei
d) das Kantprofil längenänderbar ist,
**dadurch gekennzeichnet, daß**
e) die Bügel (53) portalförmig ausgebildet sind,
f) das Kantprofil (2) in den portalförmigen Bügeln (53) aufgehängt ist,
g) der Düsenstockwagen auf dem Kantprofil (2) aufgehängt ist und in Längsrichtung des Kantprofils verfahrbar angeordnet ist und
h) der Düsenstockwagen über den Kopf und/oder Fuß des Tragwagens hinausfahrbar ist.

2. Vorrichtung nach Anspruch 1, **gekennzeichnet durch** eine an den Bügeln (53) befestigte Leiter.

3. Vorrichtung nach Anspruch 2, **gekennzeichnet dadurch gekennzeichnet, daß** die Bügel (53) zumindest teilweise aus einem Leiterprofil bestehen und/oder lösbar sind und/oder Rollen (9,19,20,22,23) für einen Bandzug oder Seilzug oder Kettenzug oder Riemenzug (21), insbesondere einen Zug mit Zahnriemen, tragen.

4. Vorrichtung nach einem der Ansprüche 1 bis 3, **gekennzeichnet durch** eine Höhenverstellung an Bügel (53) und/oder an der Leiter.

5. Vorrichtung nach einem der Ansprüche 2 bis 4, **dadurch gekennzeichnet, daß** die Leiter klappbare Stufen bzw. Sprossen und/oder ein klappbares Geländer besitzt.

6. Vorrichtung nach einem der Ansprüche 1 bis 5, **dadurch gekennzeichnet, daß** die Verbindung zwischen dem Kantprofil (2) und dem Bügel (53) durch einen aufrecht stehenden Steg oder durch eine formstabile Verstrebung (54), insbesondere durch eine dreieckförmige Verstrebung gebildet wird.

7. Vorrichtung nach einem der Ansprüche 1 bis 6, **gekennzeichnet durch** eine Schraubverbindung zwischen den lösbaren Einzelteilen der Vorrichtung, insbesondere mit Schrauben, die am Kopf mit einem Griff versehen sind.

8. Vorrichtung nach Anspruch 7, **gekennzeichnet durch** Verwendung eines Hebels als Griff oder einen als Griffteller oder Griffrad ausgebildeten Griff.

9. Vorrichtung nach einem der Ansprüche 1 bis 8, **gekennzeichnet durch** eine **durch** schwenkbewegliche Lagerung lösbare Abdeckhaube (70) für den Antrieb des Düsenstockwagens, insbesondere für die zum Antrieb gehörenden Rollen am Fuß der Vorrichtung.

10. Vorrichtung nach Anspruch 9, **gekennzeichnet durch** einen an der Abdeckhaube (70) vorgesehenen Schwenkgriff und/oder Fahrgriff.

11. Vorrichtung nach Anspruch 10, **gekennzeichnet durch** einen Griff in Form eines Bügels (71).

12. Vorrichtung nach einem der Ansprüche 1 bis 11, **gekennzeichnet durch** einen über eine Kupplung mit dem Antrieb des Düsenstockwagens verbundenen und lösbaren Motor.

13. Vorrichtung nach einem der Ansprüche 1 bis 12, **gekennzeichnet durch** ein Rollenlaufwerk der Düsenstockwagens, dessen Rollen (55) an einem Tragwerk aus geformtem Blech (56) befestigt sind.

14. Vorrichtung nach Anspruch 13, **gekennzeichnet durch** Blechprofile (56) die im Einbauzustand unten den Düsenstock (5e0) tragen und oben Rollenbefestigungsflächen besitzen, die den gleichen Winkel zwischen sich einschließen wie die Flächen des Kantprofils (2), auf dem die zu dem jeweiligen Blechprofil gehörenden Rollen (55) laufen.

15. Vorrichtung nach einem der Ansprüche 1 bis 14, **dadurch gekennzeichnet, daß** das Kantprofil (2) ein Vierkantprofil ist, dessen Flächen jeweils einen Winkel von 90 Grad zwischen sich einschließen, und daß die Rollenbefestigungsflächen einen Winkel von 90 Grad zwischen sich einschließen.

16. Vorrichtung nach Anspruch 14 oder 15, **dadurch gekennzeichnet, daß** zwischen den Blechprofilen (56) Abstandshalter und Befestiger für den Düsenstock (50) vorgesehen sind.

17. Vorrichtung nach Anspruch 16, **dadurch gekennzeichnet, daß** die Abstandshalter und Befestiger durch Bolzen (57) gebildet werden.

18. Vorrichtung nach einem der Ansprüche 1 bis 17, **gekennzeichnet durch** Fahr- oder Gleitschienen für den Tragwagen.

19. Vorrichtung nach einem der Ansprüche 1 bis 19, **dadurch gekennzeichnet, daß** von dem Zug zur Bewegung des Düsenstockwagens das Band oder das Seil oder der Riemen (21) an mindestens einem Ende an dem Düsenstockwagen angeschlagen ist.

20. Vorrichtung nach Anspruch 19, daß das Ende des Bandes oder Seiles oder Riemens (21) zwischen nachgiebigem Material, insbesondere zwischen Gummiteilen am Düsenstockwagen gehalten ist.

21. Vorrichtung nach einem der Ansprüche 1 bis 20, **gekennzeichnet durch** eine Bremse an dem Düsenstockwagen.

22. Vorrichtung nach Anspruch 21, **gekennzeichnet durch** eine selbstgreifende Bremse, die bei funktionsfähigem Zug **durch** den Zug außer Eingriff gehalten wird.

23. Vorrichtung nach Anspruch 22, **gekennzeichnet durch** einen federbelasteten und/oder gewichtsbelasteten Bremshebel.

24. Vorrichtung nach einem der Ansprüche 1 bis 23, **gekennzeichnet durch** eine Abhebesicherung (75,76,77) mit Rollen (75) oder Gleitschuhen oder Sicherungsklauen oder Sicherungsfingern, die eine in Bewegungsrichtung des Tragwagens verlaufende Schiene lösbar hintergreifen.

25. Vorrichtung nach Anspruch 24, **gekennzeichnet durch** eine Spanneinrichtung für die Abhebesicherung (75,76,77) mit einer in der Sicherungsstellung verspannbaren Schraube oder Spindel (76).

26. Vorrichtung nach Anspruch 25, **gekennzeichnet durch** einen als Hebel (77) oder Teller oder Rad ausgebildeten Schraubenkopf oder Spindelkopf.

27. Vorrichtung nach einem der Ansprüche 1 bis 26, **gekennzeichnet durch** einen pneumatischen Antrieb für Reinigungsarbeiten in Chemiestandorten, insbesondere einen lösbaren Antrieb.

28. Vorrichtung nach einem der Ansprüche 1 bis 27, **gekennzeichnet durch** eine Gleichlaufsteuerung der verschiedenen Rollen bzw. Räder des Tragwagens bei größerer Tragwagenlänge.

29. Vorrichtung nach einem der Ansprüche 1 bis 28, **gekennzeichnet durch** einen zweiten Düsenstockwagen, so daß sich die Reinigungsleistung erhöht.

30. Vorrichtung nach Anspruch 29, **dadurch gekennzeichnet, daß** der zweite Düsenstockwagen unabhängig vom ersten verfahrbar ist, um unterschiedliche Reinigungsarbeiten zu leisten.

31. Vorrichtung nach Anspruch 29 oder 30, **dadurch gekennzeichnet, daß** die beiden Düsenstockwagen auf dem gleichen Kantprofil (2) angeordnet sind.

32. Vorrichtung nach einem der Ansprüche 1 bis 31, **dadurch gekennzeichnet, daß** die Düsen im Düsenstock (50) eine Neigung von 0 bis 17 Grad zu einer Ebene haben, die mit der Kühlregistermitte fluchtet oder parallel zur Kühlregistermitte verläuft.

33. Vorrichtung nach einem der Ansprüche 1 bis 32, **dadurch gekennzeichnet, daß** der Reinigungsstrahl bei dem Auftreffen auf das Kühlregister an den Außenseiten einen Winkel von 15 bis 25 Grad zwischen sich einschließt und/oder der Abstand der Düsen vom Kühlregister 200 bis 250 mm beträgt und/oder der Reinigungsdruck bei Auftreffen auf das Kühlregister 80 bis 100 bar beträgt und/oder die Anzahl der Düsen pro Stock 10 bis 12 beträgt und/oder mindestens 2 Stöcke parallel angeordnet sind.

34. Vorrichtung nach einem der Ansprüche 1 bis 33, **dadurch gekennzeichnet, daß** der Düsenstock (50) mindestens 50 cm über ein Ende des Tragwagens hinaus bewegbar ist, vorzugsweise mindestens 75 cm über das obere Ende des Tragwagens hinaus bewegbar ist.

## Claims

1. Mobile cleaning device for cooling surfaces, particularly air cooled condensation units, water cooling systems, and chemical plants, comprising an
a) injection block carrier arranged on top of the cooling registers in a displaceable manner in the longitudinal direction of the cooling pipes (51), bearing an injection block (50) with a plurality of cleaning nozzles
b) a carrier which carries the injection nozzles (50) and which is dimensioned such that it can cover a plurality of cooling pipes or also a plurality of cooling registers, wherein
c) the carrier is laterally displaceable on the cooling registers and is formed from a stirrup (53) and an edge profile (2) serving as the carrier construction, wherein
d) the edge profile (2) is adjustable in length,
**characterised in that**
e) the stirrups (53) are designed in the shape of a portal,
f) the edge profile (2) is suspended in the portal-shaped stirrups (53),
g) the injection block carrier is suspended from the edge profile (2) and is displaceable in the longitudinal direction of the edge profile and
h) the injection block carrier can be displaced over the head and/or the base of the carrier.

2. Device according to Claim 1, **characterised by** a conductor attached to the stirrups (53)

3. Device according to Claim 2, **characterised in that** the stirrups (53) consist at least partially of a conductor profile and/or are detachable and/or carry rollers (9,19,20,22,23) for a shuttle conveyor or cable train or chain hauler or belt pull (21), particularly a hauler with toothed belts.

4. Device according to one of Claims 1 to 3, **characterised by** a height adjustment of the stirrup (53) and/or of the conductor

5. Device according to one of Claims 2 to 4, **characterised in that** the conductor possesses hinged steps or rungs and/or a hinged rail.

6. Device according to one of Claims 1 to 5, **characterised in that** the connection between the edge profile (2) and the stirrup (53) is formed from an upright bar or from a dimensionally stable strut, particularly from a triangularly shaped strut (54).

7. Device according to one of Claims 1 to 6, **characterised by** a screw connection between the detachable individual parts of the device, particularly with screws that are provided with a handle on the head.

8. Device according to Claim 7, **characterised by** the use of a lever as the handle or a handle formed as the gripping plate or gripping ring.

9. Device according to one of Claims 1 to 8, **characterised by** a cover (70), which can be detached by means of a rotatable bearing, for driving the injection block carrier, particularly for the rollers belonging to the drive at the foot of the device.

10. Device according to Claim 9, **characterised by** a folding handle and/or extending handle provided on the cover (70).

11. Device according to Claim 10, **characterised by** a handle in the shape of a stirrup (71).

12. Device according to one of Claims 1 to 11, **characterised by** a detachable motor connected through a clutch with the drive of the injection block carrier.

13. Device according to one of Claims 1 to 12, **characterised by** a roller drive of the injection block carrier, whose rollers (55) are attached to a carrier made of shaped sheet metal (56),

14. Device according to Claim 13, **characterised by** sheet metal sections (56) that when installed, carry the injection block below and possess attachment surfaces for the rollers above, which are at the same angle to each other as the surfaces of the edge profile (2) on which travel the rollers that belong to the respective sheet metal section.

15. Device according to one of Claims 1 to 14, **characterised in that** the edge profile (2) is a square section, whose surfaces are each at an angle of 90° to one another, and that the attachment surfaces for the rollers are at an angle of 90° to one another.

16. Device according to Claim 14 or 15, **characterised in that** spacers and mountings for the injection blocks (50) are provided between the sheet metal sections (56).

17. Device according to Claim 16, **characterised in that** the spacers and mountings are formed by bolts (57).

18. Device according to one of Claims 1 to 17, **characterised by** running rails or slide rails for the carrier.

19. Device according to one of Claims 1 to 19, **characterised in that** the tape or the cable or the belt (21) of the hauler for moving the injection block carrier is attached at at least one end to the injection block carrier.

20. Device according to Claim 19, wherein the end of the tape or cable or belt (21) is held between flexible material, particularly between rubber parts on the injection block carrier.

21. Device according to one of Claims 1 to 20, **characterised by** a brake on the injection block carrier.

22. Device according to Claim 21, **characterised by** a self-locking brake that in operation of the hauler is disengaged by means of the hauler.

23. Device according to Claim 22, **characterised by** a spring-loaded and/or weight-loaded brake lever.

24. Device according to one of Claims 1 to 23, **characterised by** a llft-off safeguard (75,76,77) with rollers or sliding shoes or safety claws or safety fingers, which detachably grip behind a rail in the direction of movement of the carrier.

25. Device according to Claim 24, **characterised by** a clamping arrangement for the lift-off safeguard (75,76,77) with a screw or spindle (76) that can be locked in the safety position.

26. Device according to Claim 25, **characterised by** a screw head or spindle head as the lever (77) or plate or wheel.

27. Device according to one of Claims 1 to 26, **characterised by** a pneumatic drive for cleaning work in chemical sites, in particular a detachable drive.

28. Device according to one of Claims 1 to 27, **characterised by** a synchronised control system for the various rollers or wheels of the carrier for greater carrier lengths.

29. Device according to one of Claims 1 to 28, **characterised by** a second injection block carrier such that the cleaning power is increased.

30. Device according to Claim 29, **characterised in that** the second injection block carrier can be moved independently of the first, so as to perform different cleaning work.

31. Device according to Claim 29 or 30, **characterised in that** both injection block carriers are disposed on the same edge profile (2).

32. Device according to one of Claims 1 to 31, **characterised in that** the nozzles in the injection block (50) are inclined at an angle of 0 to 17° to a plane that is aligned with the middle of the cooling register or run parallel to the middle of the cooling register.

33. Device according to one of Claims 1 to 32, **characterised in that** the cleaning jet hits the external sides of the cooling register at an angle of 15 to 25° and/or the clearance between the nozzles and the cooling register is 200 to 250 mm and/or the cleaning pressure on hitting the cooling register is 80 to 100 bar and/or the number of nozzles per injection block is 10 to 12 and/or at least two blocks are disposed in parallel.

34. Device according to one of Claims 1 to 33, **characterised in that** the injection block (50) can be moved at least 50 cm beyond one end of the carrier, preferably at least 75 cm beyond the upper end of the carrier.

## Revendications

1. Dispositif de nettoyage mobile pour des surfaces de refroidissement, en particulier des installations de condensation à l'air, des refroidisseurs à eau et des installations chimiques, comprenant un
a) chariot à râtelier porte-buses, disposé de façon déplaçable dans la direction longitudinale des tubes de refroidissement (51) sur les registres de refroidissement, portant un râtelier porte-buses avec plusieurs buses de refroidissement,
b) un chariot support, portant le râtelier porte-buses (50), dimensionné de manière à pouvoir englober plusieurs tubes de refroidissement ou également plusieurs registres de refroidissement,
c) le chariot support est déplaçable latéralement sur les registres de refroidissement et est formé par un étrier (53) et un profilé polygonal (2) servant de construction support,
d) la longueur du profilé polygonal est modifiable,
**caractérisé en ce que**
e) les étriers (53) sont réalisés en forme de portiques,
f) le profilé polygonal (2) est suspendu dans les étriers (53) en forme de portiques,
g) le chariot à râtelier porte-buses est suspendu au profilé polygonal (2) et est disposé de façon déplaçable en direction longitudinale du profilé polygonal, et
h) le chariot à râtelier porte-buses est déplaçable sur la tête et le pied du chariot support.

2. Dispositif selon la revendication 1, **caractérisé par** une échelle, fixée sur l'étrier (53).

3. Dispositif selon la revendication 2, **caractérisé en ce que** les étriers (53) sont composés, au moins partiellement, d'un profilé en échelle et/ou sont désolidarisables et/ou portent des rouleaux (9, 19, 20, 22, 23) pour une bande de traction ou un câble de traction, ou une chaîne de traction, ou une courroie de traction (21), en particulier pour un organe de traction à courroie dentée.

4. Dispositif selon l'une des revendications 1 à 3, **caractérisé par** un réglage en hauteur, à l'étrier (53) et/ou sur l'échelle.

5. Dispositif selon l'une des revendications 2 à 4, **caractérisé en ce que** l'échelle comprend des échelons et/ou des barreaux rabattables et/ou une passerelle rabattable.

6. Dispositif selon l'une des revendications 1 à 5, **caractérisé en ce que** la liaison, entre le profilé polygonal (2) et l'étrier (53), est formée par une nervure montante ou bien par un entretoisement (54) à forme stable, en particulier par un entretoisement à forme triangulaire.

7. Dispositif selon l'une des revendications 1 à 6, **caractérisé par** une liaison vissée entre les pièces élémentaires désolidarisables du dispositif, en particulier avec des vis, munies d'une poignée sur la tête.

8. Dispositif selon la revendication 7, **caractérisé par** l'utilisation d'un levier faisant office de poignée, ou d'une poignée réalisée sous la forme de plateau de saisie ou de roue de saisie.

9. Dispositif selon l'une des revendications 1 à 8, **caractérisé par** un capot de recouvrement (70), désolidarisable grâce à un montage à mobilité en pivotement, pour l'entraînement du chariot à râtelier porte-buses, en particulier pour les rouleaux, appartenant à l'entraînement, situés au pied du dispositif.

10. Dispositif selon la revendication 9, **caractérisé par** une poignée de pivotement et/ou une poignée de déplacement prévue(s) sur le capot de recouvrement (70).

11. Dispositif selon la revendication 10, **caractérisé par** une poignée ayant la forme d'un étrier (71).

12. Dispositif selon l'une des revendications 1 à 11, **caractérisé par** un moteur, relié, par l'intermédiaire d'un accouplement, à l'entraînement du chariot à râtelier porte-buses, et le moteur étant désolidarisable.

13. Dispositif selon l'une des revendications 1 à 12, **caractérisé par** un train de roulement à rouleaux du chariot à râtelier porte-buses, dont les rouleaux (55) sont fixés sur un châssis support formé de tôles (56) formées.

14. Dispositif selon la revendication 13, **caractérisé par** des profilés en tôle (56), qui portent, à l'état monté, en partie inférieure, le râtelier porte-buses (50) et comprennent, en partie supérieure, des surfaces de fixation de rouleaux, qui font entre elles le même angle que les surfaces du profilé polygonal (2), sur lequel défilent les rouleaux (55) appartenant au profilé en tôle respectif.

15. Dispositif selon l'une revendications 1 à 14, **caractérisé en ce que** le profilé polygonal (2) est un profilé à quatre pans, dont les surfaces font chaque fois un angle de 90 degrés entre elles, et **en ce que** les surfaces de fixation de rouleaux font entre elles un angle de 90 degrés.

16. Dispositif selon la revendication 14 ou 15, **caractérisé en ce qu'**entre les profilés en tôle (56) sont prévus des supports d'espacement et des organes de fixation pour le râtelier porte-buses (50).

17. Dispositif selon la revendication 16, **caractérisé en ce que** les supports d'espacement et les organes de fixation sont formés par des boulons (57).

18. Dispositif selon l'une des revendications 1 à 17, **caractérisé par** des glissières de roulage ou de glissement, pour le chariot support.

19. Dispositif selon l'une des revendications 1 à 18, **caractérisé en ce que** la bande ou le câble ou la courroie (21) de l'élément de traction servant au déplacement du chariot à râtelier porte-buses est monté sur au moins une extrémité du chariot à râtelier porte-buses.

20. Dispositif selon la revendication 19, **caractérisé en ce que** l'extrémité de la bande ou du câble ou de la courroie (21) est maintenue entre des éléments en un matériau déformable, en particulier entre des parties en caoutchouc, sur le chariot à râtelier porte-buses.

21. Dispositif selon l'une des revendications 1 à 20, **caractérisé par** un frein sur le chariot à râtelier porte-buses.

22. Dispositif selon la revendication 21, **caractérisé par** un frein à engagement automatique, qui est maintenu hors de prise par l'organe de traction lorsque cet organe de traction est fonctionnellement apte.

23. Dispositif selon la revendication 22, **caractérisé par** un levier de frein, sollicité par un ressort et/ou sollicité par un poids.

24. Dispositif selon l'une des revendications 1 à 23, **caractérisé par** une sécurité de soulèvement (75, 76, 77), avec des rouleaux (75) ou des patins de glissement ou des griffes de sécurité ou des doigts de sécurité, saisissant par l'arrière, de façon désolidarisable, une glissière s'étendant dans la direction de déplacement du chariot support.

25. Dispositif selon la revendication 24, **caractérisé par** un dispositif tendeur pour la sécurité de soulèvement (75, 76, 77), avec une vis ou une broche (76) susceptible d'être tendue à la position de sécurité.

26. Dispositif selon la revendication 25, **caractérisé par** une tête de vis ou une tête de broche, réalisée sous la forme de levier (77) ou de plateau ou de roue.

27. Dispositif selon l'une des revendications 1 à 26, **caractérisé par** un entraînement pneumatique pour les travaux de nettoyage sur des sites chimiques, en particulier un entraînement désolidarisable.

28. Dispositif selon l'une des revendications 1 à 27, **caractérisé par** une commande à fonctionnement synchrone des différents rouleaux, ou roues, du chariot support dans le cas où la longueur du chariot support est importante.

29. Dispositif selon l'une des revendications 1 à 28 **caractérisé par** un deuxième chariot à râtelier porte-buses, de manière à augmenter la puissance de nettoyage.

30. Dispositif selon la revendication 29, **caractérisé en ce que** le deuxième chariot à râtelier porte-buses, est déplaçable indépendamment du premier, pour assurer des travaux de nettoyage différents.

31. Dispositif selon la revendication 29 ou 30, **caractérisé en ce que** les deux chariots à râtelier porte-buses sont disposés sur le même profilé polygonal (2).

32. Dispositif selon l'une des revendications 1 à 31, **caractérisé en ce que** les buses installées dans le stock de buses (50) présentent une inclinaison de 0 à 17 degrés par rapport à un plan, aligné avec le centre du registre de refroidissement, ou s'étendant parallèlement au centre du registre de refroidissement.

33. Dispositif selon l'une des revendications 1 à 32, **caractérisé en ce que** le jet de nettoyage, lors de l'impact sur le registre de refroidissement, sur les faces extérieures, fait un angle de 15 à 25 degrés avec elles et/ou l'espacement entre les buses et le registre de refroidissement est de 200 à 250 mm et/ou la pression de nettoyage lors de l'impact sur le registre de refroidissement est de 80 à 100 bar et/ou le nombre de buses par râtelier est de 10 à 12 et/ou au moins deux râteliers sont disposés parallèlement.

34. Dispositif selon l'une des revendications 1 à 33, **caractérisé en ce** le râtelier porte-buses (50) est déplaçable d'au moins 50 cm sur une extrémité au-delà d'une extrémité du chariot support, de préférence est déplaçable d'au moins 75 cm au-delà de l'extrémité supérieure du chariot support.
